# EUROPÄISCHE PATENTSCHRIFT

(11) **EP 0 195 440 B1**
(45) Veröffentlichungstag und Bekanntmachung des Hinweises auf die Patenterteilung: **27.09.1989**
(21) Anmeldenummer: 86103736.4
(22) Anmeldetag: 19.03.1986
(51) Int. Cl.: F02M 61/20, F02M 61/06, F02M 47/06

(54) **Brennstoffeinspritzventil**
Fuel injection valve
Soupape d'injection de combustible

(30) Priorität: 20.03.1985 DE 3510075
(43) Veröffentlichungstag der Anmeldung: 24.09.1986
(73) Patentinhaber: Klöckner-Humboldt-Deutz Aktiengesellschaft, 51149 Köln (DE)
(72) Erfinder: Finsterwalder, Gerhard, Dipl.-Ing., D-5060 Bergisch Gladbach 1 (DE)

(56) Entgegenhaltungen:
- DE-C- 759 420
- DE-C- 875 279
- FR-A- 2 159 049
- GB-A- 2 012 359

## Beschreibung

Die Erfindung bezieht sich auf ein Brennstoffeinspritzventil nach dem Oberbegriff des Anspruchs 1.

Die Forderungen nach geringem Kraftstoffverbrauch und niedriger Schadstoffemission von modernen Dieselmotoren bedingen unter anderem einen hohen Einspritzdruck des Brennstoffes. Der Einspritzdruck hängt von der Förderrate der Einspritzpumpe und dem Abströmquerschnitt bzw. dem Ausströmwiderstand der Austrittsöffnungen des Einspritzventils ab.

Der Ausströmwiderstand der Austrittsöffnungen wird üblicherweise so festgelegt, dass der zulässige Einspritzdruck bei Motornenndrehzahl und voller Last nicht überschritten wird. Da die Förderrate üblicher Einspritzpumpen mit fallender Motordrehzahl sinkt, nimmt der Einspritzdruck üblicherweise mit der Motordrehzahl ab. Dieser Abfall des Einspritzdruckes ist wegen der abnehmenden Gemischbildungsenergie unerwünscht. Er lässt sich durch entsprechende Verkleinerung der Austrittsöffnungen bzw. durch Erhöhen von deren Strömungswiderstand verhindern.

Ein bekanntes Mittel, den Ausströmwiderstand von Austrittsöffnungen zu variieren, besteht darin, die entsprechend geformte Spitze der Ventilnadel als Steuerorgan zu benutzen und den Ausströmwiderstand in Abhängigkeit vom Ventilhub zu steuern.

Die Möglichkeit einer Beeinflussung des Strömungswiderstandes durch eine entsprechend geformte Ventilnadelspitze wird bei der Zapfendüse durch einen konischen Zapfen an der Spitze der Ventilnadel verwirklicht, der mehr oder weniger tief in eine zylindrische Ausströmbohrung taucht und dabei deren Querschnitt variiert.

Bei der sogenannten Schieberdüse wird durch einen Zylinderschieber im Sackloch der Einströmquerschnitt der Austrittsöffnungen beeinflusst.

Bei Mehrlochdüsen mit den Austrittsöffnungen im Bereich des Ventilnadelsitzes wird in Abhängigkeit vom Ventilnadelhub die Einströmrichtung des Brennstoffes in die Austrittsöffnungen und damit der Einströmwiderstand variiert.

Das ist möglich durch die Geometrie des Ventilnadelsitzes, dessen Kegelwinkel an der Ventilnadel und am Ventileinsatz praktisch gleich sind. Dadurch wird je nach Ventilnadelhub ein mehr oder weniger grosser Ringspalt an der Ausströmöffnung freigegeben, durch den der Brennstoff mehr oder weniger stark gedrosselt in die Ausströmöffnung gelangt.

Alle diese Lösungen zur Beeinflussung des Strömungswiderstandes der Austrittsöffnungen setzen eine kontinuierliche Steuerung des Ventilnadelhubes in Abhängigkeit von der Förderrate der Einspritzpumpe voraus. Dies ist bei üblichen Einspritzventilen nicht gegeben.

Bei üblichen nach innen öffnenden Einspritzventilen wirkt der Einspritzdruck vor dem Öffnen der Ventilnadel nur auf deren Druckschulter. Nach dem Abheben der Ventilnadel von ihrem Sitz wird zusätzlich deren gesamte Ventilnadelspitze druckbeaufschlagt. Die Folge davon ist ein sprunghaftes Ansteigen der auf die Einspritzventilnadel in Öffnungsrichtung wirkenden Kraft. wodurch diese sofort bis zum Anschlag öffnet. Dadurch ist eine kontinuierliche Nadelhubsteuerung unmöglich gemacht. Dieser Effekt ist umso grösser, je grösser der Ventilnadelsitzdurchmesser und damit die Zusatzkraft im Augenblick des Anhebens der Ventilnadel ist.

Ein Mittel zur Vermeidung dieses Effektes bestünde darin, die Zusatzkraft beim Öffnen der Ventilnadel im Augenblick ihres Wirksamwerdens durch eine gleichgrosse, aber entgegengerichtete Kraft zu kompensieren.

Aus der GB-A 2 012 359 ist ein Einspritzventil bekannt, bei dem eine dem Einspritzdruck proportionale Kraft auf die sitzferne Seite der Einspritzventilnadel wirkt. Hierbei gelangt der Brennstoff über ein Rückschlagventil in einen Federraum, von wo er über einen Kolben auf die Ventilnadel drückt. Das Rückschlagventil bewirkt, dass der Einspritzdruck auch nach Abschluss der Einspritzung und Entlastung der Druckleitung im Federraum wirksam bleibt. Dadurch wird eine verstärkte Schliesskraft auf die Ventilnadel ausgeübt, die zu einem raschen und sicheren Schliessen des Einspritzventils führt.

Da der Einspritzdruck schon vor dem Offnen des Einspritzventils auf die sitzferne Seite der Einspritzventilnadel wirkt, kann durch diesen Druck, die erst beim Öffnen des Einspritzventils sprunghaft ansteigende Öffnungskraft nicht ausgeglichen werden. Durch die federkraftverstärkende Wirkung des Einspritzdrucks kann zwar mit dem Einspritzventil der G B-A 2012359 bei Verwendung üblicher Ventilfedern ein relativ hoher Offnungsdruck erzielt werden, aber die sprunghaft ansteigende Öffnungskraft kann nicht ausgeglichen werden.

Hinzu kommt, dass bei der GB-A 2012359 eine Beeinflussung des Abströmquerschnittes oder des Ausströmwiderstandes der Austrittsöffnung durch die Ventilnadel nicht möglich ist, da die Spitze der Einspritzventilnadel einen zu grossen Abstand von der Austrittsöffnung hat.

Der Erfindung liegt die Aufgabe zugrunde, die oben angeführten Nachteile zu vermeiden und die beim Öffnen des Einspritzventils auftretende Zusatzkraft auf die Ventilnadel auszugleichen, um dadurch eine kontinuierliche Nadelhubsteuerung als Voraussetzung für eine kontinuierliche Steuerung des Abströmquerschnittes bzw. des Ausströmwiderstandes der Austrittsöffnungen eines Einspritzventils in Abhängigkeit von der Förderrate der Einspitzpumpe zu ermöglichen.

Diese Aufgabe wird durch den kennzeichnenden Teil des Anspruchs 1 gelöst. Hierdurch wird erreicht, dass der Druck auf die Sitzfläche der Ventilnadel kurz nach deren Abheben vom Sitz voll ausgeglichen ist. Dadurch bestimmen nur noch der Einspritzdruck auf die Druckschulter und die Kraft der Feder, die beide im Gleichgewicht stehen, den Nadelhub und mit diesem den Abströmquerschnitt bzw. den Ausströmwiderstand der passend angeordneten Austrittsöffnungen des Einspritzventils. Diese Selbstregelung des Ausströmwiderstandes der Austrittsöffnungen hat einen im gesamten Betriebsbereich des Motors weitgehend konstanten hohen Einspritzdruck zur Folge.

Durch die Anordnung nach Anspruch 2 wird ein weitgehender Druckausgleich zwischen den Kräften auf die beiden Enden der Ventilnadel erreicht, so dass nur noch das den Nadelhub steuernde Kräftegleichgewicht zwischen der Kraft auf die Druckschulter und der Federkraft bestimmend ist.

Durch die Ausbildung nach Anspruch 3 ist die Kraft auf die Druckschulter und damit auch die entgegengerichtete Kraft der Feder auch bei hohen Öffnungsdrücken des Einspritzventils relativ gering. Da der Durchmesser des Nadelsitzes durch die schmale Druckschulter besonders gross ausfällt, ist dessen Beanspruchung gering. Deshalb ist die Anwendung hoher Öffnungsdrücke und die Anordnung der Austrittsöffnungen im Nadelsitzbereich ohne Risiko für dessen Haltbarkeit möglich.

Die erfindungsgemässe Anordnung nach Anspruch 4 bewirkt, dass der unter der Ventilnadel wirkende Einspritzdruck durch die Hohlbohrung der Ventilnadel zum zweiten Druckraum gelangt. Dadurch wird die sitzferne Seite der Ventilnadel mit dem Druck beaufschlagt, der auf der Unterseite der Ventilnadel wirkt, was aufgrund der Gleichheit der Wirkflächen zum Ausgleich der Druckstufe der Ventilnadel führt.

In der DE-PS 759 420 ist ein gegen die Strömungsrichtung des Brennstoffes öffnendes Einspritzventil beschrieben, dessen Ventilnadel ebenfalls hohlgebohrt ist. Dadurch besteht eine Verbindung zwischen dem Zerstäuberkopf und dem Raum oberhalb der Düsennadel. Diese Verbindung dient aber nicht zur Beaufschlagung des federseitigen Endes der Ventilnadel mit dem im Zerstäuberkopf herrschenden Einspritzdruck, sondern zum Entleeren des Raumes oberhalb der Düsennadel von Leckbrennstoff.

Die erfindungsgemässe Anordnung nach Anpruch 4 stellt darüber hinaus sicher, dass der die Schliesskraft der Ventilnadel verstärkende Druck im zweiten Druckraum genügend lange aufrechterhalten bleibt, um ein Nachöffnen des Einspritzventils durch rücklaufende Druckwellen in der Einspritzleitung sicher zu verhindern. Auf der anderen Seite wird aber gewährleistet, dass der Druck im zweiten Druckraum bis zur folgenden Einspritzung so weit abgesunken ist, dass ein Wiederöffnen des Einspritzventils sichergestellt ist.

Anspruch 5 beschreibt eine besonders einfache Form der Kombination von Ventilnadel und Übertragungsstück. In der DE-PS-759 420 wird ebenfalls eine Ventilnadel mit einem am federseitigen Ende angebrachten, im Durchmesser reduzierten, hohlgebohrten Übertragungsstück gezeigt. Dieses Übertragungsstück dient aber weder zur Übertragung eines hydraulischen Druckes auf die Ventilnadel, noch dient es zur Abdichtung eines zweiten Druckraumes gegenüber einer Leckölabführung.

Durch die Anordnung nach Anspruch 6 wird erreicht, dass die Kraft, die beim Abheben der Ventilnadel von ihrem Sitz durch den Einspritzdruck auf die Nadelspitze ausgeübt wird, von einer gleich grossen aber entgegengesetzt wirkenden Kraft auf das Übertragungsstück kompensiert wird und damit eine kontinuierliche Steuerung des Nadelhubes in Abhängigkeit vom Einspritzdruck ermöglicht wird.

Die Ausbildung nach Anspruch 7 stellt sicher, dass die Ventilnadel ein geringes Eigengewicht erhält und damit ein günstiges dynamisches Verhalten aufweist. Demgegenüber weist die Ventilnadel der DE-PS-759 420 lediglich eine Kapillarbohrung geringen Durchmessers auf, die kaum Gewichtserleichterung bringt.

Anspruch 8 beschreibt eine vorteilhafte Ausbildung eines Abflusses aus dem zweiten Druckraum mit der gewünschten Drosselcharakteristik.

Die Ansprüche 9 und 10 beschreiben vorteilhafte Ausbildungen des Rückschlagventils mit niedrigem Gewicht und geringem Fertigungsaufwand.

In Anspruch 11 ist eine Anordnung beschrieben, mit der bei dem in direkt einspritzenden Dieselmotoren üblichen Ventileinsatz mit mehreren in etwa sternförmig radial verlaufenden Austrittsöffnungen eine Steuerung des Abströmquerschnittes verwirklicht wird.

Die Ausbildung nach Anspruch 12 bietet die Möglichkeit, einen im Brennraum befindlichen Hotspot dosiert mit Kraftstoff zu versorgen und damit die Verbrennung, insbesondere bei schwer entflammbaren Kraftstoffen, einzuleiten.

Die Auslegung nach Anspruch 13 bewirkt niedrige Partikel- und NOₓ-Emission durch feinste Kraftstoffzerstäubung und späte Einspritzung Weitere Merkmale der Erfindung ergeben sich aus der folgenden Beschreibung und der Zeichnung, in der bevorzugte Ausführungsbeispiele der Erfindung schematisch dargestellt sind.

Es zeigt:
Fig. 1: einen Axialschnitt durch ein erfindungsgemässes Brennstoffeinspritzventil,
Fig. 2: einen Axialschnitt aus einem Teil eines zweiten Ausführungsbeispiels eines erfindungsgemässen Brennstoffeinpritzventils,
Fig. 3: Längsschnitte durch Ausführungformen des Einspritzventils und der Ventilnadel:
   a) mit radialen, sternförmig angeordneten Austrittsöffnungen mit Drosselzapfen,
   b) mit radialen, sternförmig angeordneten Austrittsöffnungen mit einer Schiebersteuerung,
   c) mit einer axialen Austrittsöffnung und mit einem eintauchenden Zapfen der Ventilnadel.

Das in Fig. 1 gezeigte Brennstoffeinspritzventil besteht im wesentlichen aus einem Ventilkörper 1, aus einem Ventileinsatz 2 und aus einer Ventilnadel 3, wobei zwischen dem Ventilkörper 1 und dem Ventileinsatz 2 noch ein Zwischenstück 4 vorgesehen ist. Die Ventilnadel 3 greift in eine rohrförmige Ausbildung des Ventileinsatzes 2 ein. Dabei ist an dem axialen Ende der rohrförmigen Ausbildung der Ventilnadelsitz 5 in Form zweier ineinandergreifender Kegel vorgesehen. Die drei Teile Ventilkörper 1, Ventileinsatz 2 und Zwischenstück 4 werden durch eine Hülse 6 axial druckmitteldicht zusammengepresst, wobei das Zwischenstück 4 beispielsweise durch nicht gezeigte Stifte von dem Ventileinsatz 2 fixiert ist. Die Hülse 6 ist dabei als Überwurfmutter ausgebildet und ist mit dem Ventilkörper 1 fest verschraubt.

Der Brennstoff wird über Kanäle 7, 8 im Ventilkörper 1 über einen Kanal 9 im Zwischenstück 4 und über einen Kanal 10 im Ventileinsatz 2 von einem Anschlussstutzen 29 bis zu einem ersten Druckraum 11 an einer Druckschulter 12 der Ventilnadel 3 geführt. Die Ventilnadel 3 bildet dabei die Druckschulter 12 durch eine Veränderung ihres äusseren Durchmessers. Von der Druckschulter 12 bis zum Ventilnadelsitz 5 hat die Ventilnadel 3 im Ventileinsatz 2 einen radialen Spalt, wodurch ein ringförmiger Zwischenraum 13 gebildet ist. Durch diesen Zwischenraum 13 gelangt der Brennstoff vom Druckraum 11 zum Ventilnadelsitz 5. Die Ventilnadel 3 selbst wird auf einem Axialabschnitt, der auf der dem Ventilnadelsitz 5 abgewandten Seite der Druckschulter 12 angeordnet ist, exakt und druckmitteldicht von dem Ventileinsatz 2 axial geführt.

Die Ventilnadel 3 ist in Schliessrichtung von einer Kraft aus einem Kraftspeicher beaufschlagt. Der Kraftspeicher kann insbesondere eine Druckfeder 14 sein, die in einem Hohlraum 22 des Ventilkörpers 1 eingesetzt ist. Es könnte für diesen Zweck jedoch auch in vorteilhafter Weise ein verschieblicher Kolben, der in einem Zylinder die Kraft in einem kompressiblen Medium wie beispielsweise Luft speichert, vorgesehen sein.

Die Druckfeder 14 wirkt dabei über einen Federteller 16 auf ein Übertragungsstück 17, welches wiederum auf der Ventilnadel 3 aufliegt. Das Übertragungsstück 17 ist in dem Zwischenstück 4 axial beweglich geführt und weist einen äusseren Durchmesser auf, der dem grössten Durchmesser der Auflagefläche der Ventilnadel 3 auf dem Ventilnadelsitz 5 entspricht. Der äussere Durchmesser des Übertragungsstückes 17 ist kleiner als der Führungsdurchmesser der Ventilnadel 3. Das Übertragungsstück 17 greift geringfügig in den Ventileinsatz 2 ein, so dass durch die unterschiedlichen Durchmesser der Ventilnadel 3 und des Übertragungsstückes 17 ein radialer Absatz 18 zwischen Ventileinsatz 2 und Zwischenstück 4 gebildet wird. Dieser radiale Absatz 18 ist der Endanschlag für den Hub der Ventilnadel 3. Durch die zweiteilige Konstruktion der Ventilnadel 3 und des Übertragungsstückes 17 braucht die Ventilnadelführung im Ventileinsatz 2 in vorteilhafter Weise nicht exakt mit der Führungsbohrung für das Übertragungsstück 17 zu fluchten.

Ferner sind die Ventilnadel 3, das Übertragungsstück 17 und der Federteller 16 über die gesamte axiale Länge hohlgebohrt, und der Hohlraum 22 ist als zweiter Druckraum 15 ausgebildet. Am ventilnadelsitzseitigen axialen Ende der Ventilnadel 3 ist im Innern der Ventilnadel 3 ein Rückschiagventit 19 vorgesehen. Das Rückschlagventil 19 besteht dabei aus einer Kugel 28, welche auf einem konischen Sitz in der Hohlbohrung 20 aufliegt. Die Kugel 20 schliesst dabei eine axiale Offnung 21 in der Spitze der Ventilnadel 3. Die Offnung 21 führt in eine Höhlung 25 an der Spitze der Ventilnadel 3 im Ventileinsatz 2, wobei die Höhlung 25 durch den Ventilnadelsitz 5 von dem radialen Zwischenraum 13 getrennt ist. In der Fläche des Ventilnadelsitzes 5 sind die Austrittsöffnungen 23 sternförmig angeordnet, die den Brennstoff in den Brennraum der Brennkraftmaschine einbringen. Auf dem ventilnadelsitzfernen axialen Ende der Hohlbohrung 20 schliesst sich die Bohrung im Übertragungsstück 17 und eine Durchgangsbohrung im Federteller 16 an, so dass die Hohlbohrung 20 direkt mit dem zweiten Druckraum 15 in Verbindung steht. Der Durchmesser der Hohlbohrung 20 entspricht dem kleinsten Durchmesser der Auflagefläche der Ventilnadel 3 auf den Ventilnadelsitz 5.

Zwischen dem Übertragungsstück 17 und dem Zwischenstück 4 ist durch entsprechendes radiales Spiel dieser beiden Teile ein Abfluss aus dem zweiten Druckraum 15 vorgesehen. Durch die Grösse dieses Spiels lässt sich die Drosselcharakteristik des Abflusses beinflussen. Der Brennstoff gelangt aus dem zweiten Druckraum 15 zwischen dem Übertragungsstück 17 und dem Zwischenstück 4 an den radialen Absatz 18, von wo er über einen radialen Kanal bis zu einer Leckölleitung 26 geleitet wird. Die Leckölleitung 26 ist drucklos mit der Einspritzpumpe oder mit dem Tank der Brennkraftmaschine verbunden.

Die Wirkungsweise eines erfindungsgemässen Einspritzventils beruht auf der Druckbeaufschlagung des zweiten Druckraumes 15 mit Brennstoffdruck. Der Brennstoff wird über die Bohrungen 7, 8, 9 und 10 in den Druckraum 11 der Druckschulter 12 zugeführt. Ferner gelangt der Brennstoff über den radialen Zwischenraum 13 bis zum Ventilnadelsitz 5. Wird jetzt der Brennstoff von der Einspritzpumpe druckbeaufschlagt, wird in dem Druckraum 11 die Druckschulter 12 mit einer daraus resultierenden Kraft belastet. Diese Kraft steht im Gleichgewicht mit der Kraft aus dem Kraftspeicher, welche die Ventilnadel 3 auf den Ventilnadelsitz 5 aufpresst. Bei ausreichend hohem Brennstoffdruck wird die Ventilnadel 3 geringfügig angehoben. In diesem Moment strömt der Brennstoff in den Ventilnadelsitz 5 und wirkt auf das dortige axiale Ende der Ventilnadel 3. Durch diesen zusätzlichen Druck wird die Ventilnadel plötzlich mit einer erheblichen Kraft in Öffnungsrichtung beaufschlagt und bewegt sich in Richtung Absatz 18.

Der Brennstoff strömt im weiteren über die Offnung 21 an dem Rückschlagventil 19 vorbei in die Ho'hlbohrung 20 der Ventilnadel 3. Die Verbindung vom Druckraum 11 zum zweiten Druckraum 15 ist jetzt hergestellt. Da der Durchmesser der Bohrung 27 im Zwischenstück 4 dem maximalen Ventilnadelsitzdurchmesser entspricht, kompensieren sich die auf diesen Flächen wirkenden Druckkräfte gerade vollständig. Die Ventilnadel 3 ist in diesem Moment im Kräftegleichgewicht zwischen der Kraft aus dem Kraftspeicher und der Druckkraft des Brennstoffes an der Druckschulter 12. Es stellt sich in Abhängigkeit des Brennstoffdruckes ein bestimmter Hub der Ventilnadel 3 ein, der wiederum über die Geometrie an der Ventilnadelsitze bzw. am Ventilnadelsitz 5 einen dazugehörigen Abströmquerschnitt bzw. Ausströmwiderstand steuert. Der Abströmquerschnitt bzw. der Ausströmwiderstand ist somit druckabhängig und wird derart beeinflusst, das ein über den gesamten Last- und Drehzahlbereich möglichst konstanter und hoher Abspritzdruck an den Austrittsöffnungen 23 erzeugt wird. Für grosse Brennstoffmengen bei Vollast werden grosse Abströmquerschnitte zur Verfügung stellt und für kleinere Brennstoffmengen im Teillastbereich entsprechend viel kleinere Abströmquerschnitte, so dass trotz dieser unterschiedlichen Bedingungen die Gemischbildung auch bei Teillast mit optimalem Abspritzdruck in den Brennraum der Brennkraftmaschine erfolgt.

Die hydraulische Gemischbildungsenergie ist umso höher, je höher der Einspritzdruck des Brennstoffes ist. Bei sehr hohen Brennstoffdrükken von beispielsweise 500 bis 2000 bar muss bei üblichen Ausbildungen der Ventilnadel die Kraft aus dem Kraftspeicher eine erhebliche Grösse aufweisen, damit die Ventilnadel sicher öffnet und schliesst. Durch diese grossen Kräfte wird aber der Ventilsitz übermässig hoch belastet. Um dies zu vermeiden und trotzdem noch die Vorteile eines hohen Abspritzdruckes zu erreichen, ist die erfindungsgemässe Ventilnadel mit einer besonders kleinen Druckschulter ausgeführt. Dies erlaubt andererseits einen sehr grossen Ventilnadelsitz. Auch sind wegen der kleinen Druckschulter die Kräfte, die an der Druckschulter infolge des Brennstoffdruckes angreifen, gering. Das bedeutet wiederum, dass eine nur schwache Kraft aus dem Kraftspeicher in Schliessrichtung der Ventilnadel 3 wirken muss. Da ausserdem noch die Fläche des Ventilnadelsitzes 5 grösser geworden ist, wird die Ventilnadelsitzbeanspruchung in zweifacher Hinsicht erheblich vermindert. Eine so ausgelegte Ventilnadel ist daher insbesondere für sehr hohe Brennstoffeinspritzdrücke geeignet. Die durch die grosse Ventilsitzfläche auftretenden hohen Kräfte in Öffnungsrichtung der Ventilnadel werden durch den im zweiten Druckraum 15 nach einer sehr kurzen Zeitspanne in Gegenrichtung wirkenden Brennstoffdruck kompensiert.

Durch eine Anpassung der Kennlinie der Feder aus dem Kraftspeicher kann jede gewünschte Einspritzcharakteristik bzw. jeder Druckverlauf über dem Ventilnadelhub erzielt werden. Weist die Feder eine geringe Federsteifigkeit auf, ändert sich also die Federkraft nur geringfügig über dem Nadelhub, dann bleibt auch die Kraft auf die Druckschulter 12 und damit der Einspritzdruck an den Austrittsöffnungen 23 über den Nadelhub nahezu konstant. Wird dagegen eine steile Federkennlinie gewählt, so können gezielte Einspritzdruckverläufe realisiert werden. Durch die Wahl der Federsteifigkeit kann die Abhängigkeit des Einspritzdruckes von der Motorlast und der Drehzahl geändert werden. Grössere Federsteifigkeit haben ansteigende Einspritzdruck mit wachsender Last und Drehzahl zur Folge.

Gegen Ende des Einspritzvorganges bricht der Brennstoffdruck zunächst in der Einpritzpumpe zusammen. Diese Unterdruckwelle wandert bis in das Brennstoffeinpritzventil und wirkt somit nach einer Zeitverzögerung sowohl im Druckraum 11 auf die Druckschulter als auch auf die Ventilnadelsitzfläche. Infolge des Kräftegleichgewichts an der Ventilnadel 3 beginnt sich diese wegen des sinkenden Brennstoffdruckes und damit der sinkenden Kraft an der Druckschulter 12 in Schliessrichtung zu bewegen. Der Schliessvorgang wird durch den Restdruck im weiteren Druckraum 15 in Verbindung mit dem Rückschlagventil 19 noch erheblich beschleunigt, da das Zurückströmen des Brennstoffes aus dem zweiten Druckraum 15 in den Raum an der Ventilnadelsitzfläche verhindert wird. Durch diese hohe Schliesskraft wird ein Nacheinspritzen des Brennstoffes sicher vermieden.

Der Druckraum 15 ist über eine Drossel an die Leckölleitung 26 angeschlossen. Die Drossel weist dabei eine so starke Drosselcharakteristik auf, dass der Druck in dem zweiten Druckraum 15 erst nach einem erheblichen Zeitintervall abgebaut wird. Es muss lediglich sichergestellt werden, dass vor dem nächsten Einspritzvorgang der Druck in dem zweiten Druckraum 15 auf Leckolniveau abgesunken ist.

In der Fig. 1 ist dieser Abfluss durch einen definierten Spalt in der axialen Führung zwischen dem Übertragungsstück 17 und dem Zwischenstück 4 vorgesehen. Es kann zweckmässig sein, hierzu eine separate Verbindungsbohrung im Zwischenstück 4 mit einer bestimmten Drosselcharakteristik vorzusehen.

In Fig. 2 ist ein zweites Ausführungsbeispiel des erfindungsgemässen Brennstoff-Einspritzventils dargestellt. Im Unterschied zu Fig. 1 ist dort das Übertragungsstück 17 einstückig mit der Ventilnadel 3 ausgebildet. Infolgedessen wird das Zwischenstück 4 von der Ventilnadel 3 axial geführt. In diesem oberen Teil der Ventilnadel 3 ist in der Hohlbohrung 20 ein federbelastetes Rückschlagventil 19 eingesetzt. Das hydraulisch wirkende Rückschlagventil 19 mit einer Kugel 28 im vorderen Teil der Hohlbohrung 20 gemäss Fig. 1 entfällt in diesem Fall. Es kann allerdings auch zweckmässig sein, ein hydraulisches Rückschlagventil am oberen Teil der Ventilnadel 3 oder ein federbelastetes Rückschlagventil in deren unteren Teil anzuordnen.

In Fig. 3 sind weitere Ausgestaltungen des Ventilnadelsitzes 5 und der Austrittsöffnungen 23 dargestellt. Fig. 3a beschreibt eine Drosselzapfendüse mit einem Drosselzapfen 24 und mit radialen, sternförmig angeordneten Hauptaustrittsöffnungen 23. Hierbei wird ein Einspritzstrahl über die axial nach unten weisende Austrittsöffnung 23 abgegeben, der mit wachsendem Hub der Ventilnadel 3 entweder in der Menge konstant bleibt oder immer weiter verringert wird, während gleichzeitig aus den sternförmig angeordneten radialen Austrittsöffnungen 23 die austretende Brennstoffmenge zunimmt. Der Hub der Ventilnadel 3 bestimmt den gesamten Austrittsquerschnitt bzw. Ausströmwiderstand aller Austrittsöffnungen 23 in Abhängigkeit vom Einspritzdruck. Die Verbindungsöffnungen 21, welche die Hohlbohrung 20 mit dem Ventilnadelsitz 5 verbinden, weisen schräg seitlich nach unten. Eine derartige Einspritzdüse ist besonders für die Verwendung eines Brennverfahrens mit extern ungeheizter Glühzündungsquelle geeignet. Durch die axial nach unten gerichtete Austrittsöffnung 23 tritt dann in besonders vorteilhafter Weise ein mit dem Hub sich stetig vermindernder Brennstoffstrahl aus, welcher einen Glühkörper, insbesondere einen Hohlkörper, derart aufheizt, dass der Glühkörper die aus den sternförmig angeordneten Austrittsöffnungen 23 austretenden Einspritzstrahlen entzünden kann.

In Fig. 3b ist eine radial sternförmig ausspritzende Mehrlochdüse mit einem vom Hub der Ventilnadel 3 abhängigen Abströmquerschnitt der Austrittsöffnungen 23 dargestellt. Die Regelung des Abströmquerschnittes geschieht über einen Schieber 31 am axialen Ende der Düsennadel 3. Mit wachsendem Hub der Ventilnadel 3 gibt der Schieber 31 Teile der Austrittsöffnungen 23 frei. Dabei können die Austrittsöffnungen 23 in unterschiedlicher Höhe bezüglich der Schieberkante angeordnet sein, so dass nicht gleichzeitig alle sondern nur einige der Austrittsöffnungen 23 freigegeben werden. Die Öffnungen 21 zur Hohlbohrung 20 befinden sich im rechten Winkel zur Ventilachse direkt am Ventilnadelsitz 5.

In Fig. 3c ist eine Zapfendüse mit geregeltem Abströmquerschnitt in Abhängigkeit des Hubes der Ventilnadel 3 dargestellt. Im vorderen Ende der Ventilnadel 3 befindet sich ein Zapfen 32, der in eine entsprechende Öffnung des Ventileinsatzes 2 eintaucht. Hebt die Ventilnadel 3 vom Ventilnadelsitz 5 ab, so strömt der Brennstoff an dem Zapfen 32 vorbei durch die ringförmige Austrittsöffnung 23 in den Brennraum. Der Zapfen 32 ist am vorderen Ende konisch verjüngt ausgebildet. Über den Hub der Ventilnadel 3 und des Zapfens 32 wird so durch den Zapfen 32 der Abströmquerschnitt der Austrittsöffnung 23 gesteuert.

## Patentansprüche

1. Brennstoffeinspritzventil für eine Brennkraftmaschine mit einem Ventilkörper (1) und einem Ventileinsatz (2), in dem eine Ventilnadel (3) axial geführt ist, die mit einem axialen Ende auf einem Ventilnadelsitz (5) des Ventileinsatzes (2) aufliegend angeordnet und von einer Kraft aus einem Kraftspeicher in Richtung des Ventilnadelsitzes (5) beaufschlagt ist, wobei von der Ventilnadel (3) ein Abströmquerschnitt von zumindest einer Austrittsöffnung (23) steuerbar ist und wobei Brennstoff von einer separaten Einspritzpumpe über Leitungen und Kanäle (7, 8, 9, 10, 13, 20) bis zu einem ersten Druckraum (11) an einer Druckschulter (12) der Ventilnadel (3) und bis zu einem zweiten Druckraum (15) zuführbar ist, und in dem Kanal vom ersten Druckraum (11) zum zweiten Druckraum (15), der den einzigen Zufluss zum zweiten Druckraum (15) bildet, ein als Rückschlagventil wirkender Einsatz vorgesehen ist, wobei das Rückschlagventil (28) in Strömungsrichtung zum zweiten Druckraum hin öffnet und in Gegenrichtung sperrt und wobei durch den Druck des Brennstoffes in dem zweiten Druckraum (15) die Ventilnadel (3) von einer Kraft in Richtung des Ventilnadelsitzes (5) beaufschlagbar ist, dadurch gekennzeichnet, dass der Kanal vom ersten Druckraum (11) zum zweiten Druckraum (15), einen ersten, vom ersten Druckraum (11) zum Ventilnadelsitz (5) führenden Abschnitt, einen zweiten, sich an den Ventilnadelsitz (5) anschliessenden Steuerabschnitt und einen dritten, zum zweiten Druckraum (15) führenden Abschnitt aufweist, dass der zweite und dritte Abschnitt über mindestens eine Verbindungsöffnung (21) verbunden sind und dass die mindestens eine Austrittsöffnung (23) im Ventileinsatz (2) im Bereich des Ventilsitzes und/oder des zweiten Abschnittes.

2. Brennstoffeinspritzventil nach Anspruch 1, dadurch gekennzeichnet, dass die für die Kraftwirkung des Brennstoffes massgebliche Fläche in dem zweiten Druckraum (15) in etwa der Projektionsfläche der Ventilnadelsitzfläche in der Ebene senkrecht zur Achse der Ventilnadel (3) entspricht.

3. Brennstoffeinspritzventil nach Anspruch 1. dadurch gekennzeichnet, dass die Projektionsfläche an der Druckschulter (12) der Ventilnadel erheblich kleiner als die Projektionsfläche der Spitze der Ventilnadel ist.

4. Brennstoffeinspritzventil nach Anspruch 1 mit einem axial zwischen dem Ventileinsatz (2) und dem Ventilkörper (1 ) angeordneten Zwischenstück (4), dadurch gekennzeichnet, dass der Kanal vom ersten Druckraum (11) zum zweiten Druckraum (15) als Hohlbohrung (20) in der Ventilnadel (3) ausgebildet ist, dass ein mit einer Leckölleitung (26) verbundener Abfluss aus dem zweiten Druckraum (15) vorgesehen ist und dass dieser Abfluss eine starke hydraulische Drossel aufweist.

5. Brennstoffeinpritzventil nach Anspruch 4 mit einem in dem Zwischenstück (4) zentrisch angeordneten, hohlgebohrten Übertragungsstück (17), dadurch gekennzeichnet, dass das Übertragungsstück (17) einstückig mit der Ventilnadel (3) ausgebildet ist und das Zwischenstück (4) bei der Montage über eine Bohrung (27) zentriert.

6. Brennstoffeinspritzventil nach Anspruch 5. dadurch gekennzeichnet, dass der Durchmesser der zylindrischen Bohrung (27) im Zwischenstück (4) etwa dem äusseren Durchmesser des Ventilnadelsitzes (5) entspricht.

7. Brennstoffeinspritzventil nach Anspruch 6, dadurch gekennzeichnet, dass der Durchmesser der Hohlbohrung (20) in der Ventilnadel (3) etwa dem inneren Durchmesser des Ventilnadelsitzes (5) entspricht.

8. Brennstoffeinspritzventil nach Anspruch 5, dadurch gekennzeichnet, dass die Passung zwischen dem Übertragungsstück (17) und dem Zwischenstück (4) als definierter Spalt mit Drosselcharakteristik ausgebildet ist.

9. Brennstoffeinspritzventil nach Anspruch 1, dadurch gekennzeichnet, dass der als Rückschlagventil wirkende Einsatz als eine auf einer kegeligen Fläche an der Spitze oder am kraftspeicherseitigen Ende der Ventilnadel (3) in der Hohlbohrung (20) durch den Druck des Brennstoffes aufliegende Kugel (28) ausgebildet ist.

10. Brennstoffeinspritzventil nach Anspruch 1, dadurch gekennzeichnet, dass der als Rückschlagventil wirkende Einsatz als ein federbelastetes Kugelventil, das am kraftspeicherseitigen Ende oder an der Spitze der Ventilnadel (3) in der Hohlbohrung (20) eingesetzt ist, ausgebildet ist.

11. Brennstoffeinspritzventil nach Anspruch 1, dadurch gekennzeichnet, dass der Ventileinsatz (2) mehrere in etwa sternförmige, radial verlaufende Austrittsöffnungen (23) aufweist, die vom Ventilnadelsitz (5) ausgehend angeordnet sind.

12. Brennstoffeinspritzventil nach Anspruch 11, dadurch gekennzeichnet, dass der Ventileinsatz (2) zusammen mit der Ventilnadel (3) als Drosselzapfendüse ausgebildet ist.

13. Brennstoffeinspritzventil nach Anspruch 1, dadurch gekennzeichnet, dass das Brennstoffeinspritzventil für einen Druckbereich des Brennstoffes von ca. 500 bis 2000 bar ausgelegt ist.

## Revendications

1. Soupape d'injection de combustible pour un moteur à combustion interne avec un corps de soupape (1 ) et une garniture de soupape (2) dans laquelle est guidé axialement un pointeau de soupape (3) qui s'applique par une extrémité axiale sur un siège de pointeau de soupape (5) de la garniture de soupape (2), et qui est sollicité en direction du siège de pointeau de soupape (5) par un effort en provenance d'un accumulateur d'effort, une section transversale d'écoulement d'au moins un orifice de sortie (23) étant susceptible d'être commandée par le pointeau de soupape (3), et du combustible en provenance d'une pompe d'injection séparée étant susceptible d'être amené par l'intermédiaire de canalisations et de canaux (7, 8, 9, 10, 13, 20) jusqu'à une première chambre de pression (11) sur un épaulement (12) du pointeau de soupape (3) ainsi que jusqu'à une seconde chambre de pression (15), tandis que dans le canal allant de la première chambre de pression (11) à la deuxième chambre de pression (15), et qui constitue l'unique arrivée à la seconde chambre de pression (15), une garniture jouant le rôle de soupape de retenue est prévue, cette soupape de retenue (28) s'ouvrant dans le sens d'écoulement vers la seconde chambre de pression et se fermant dans le sens opposé, cependant que, du fait de la pression du combustible dans la deuxième chambre de pression (15), le pointeau de soupape (3) est susceptible d'être sollicité par un effort en direction du siège de pointeau de soupape (5), soupape d'injection caractérisée en ce que le canal allant de la première chambre de pression (11) à la deuxième chambre de pression (15) comporte un premier tronçon allant de la première chambre de pression (11 ) au siège de pointeau de soupape (5), un second tronçon de commande se raccordant au siège de pointeau de soupape (5), et un troisième tronçon aboutissant à la seconde chambre de pression (15), le second et le troisième tronçons étant reliés par l'intermédiaire d'au moins un orifice de communication (21), et au moins un orifice de sortie (23) dans la garniture de soupape (2) étant disposé au voisinage du siège de soupape et/ou du second tronçon.

2. Soupape d'injection de combustible selon la revendication 1, caractérisée en ce que la surface déterminante pour l'action de l'effort du combustible dans la seconde chambre de pression (15) correpond à peu près à la surface de projection de la surface du siège de pointeau de soupape sur le plan perpendiculaire à l'axe du pointeau de soupape (3).

3. Soupape d'injection de combustible selon la revendication 1, caractérisée en ce que la surface de projection sur l'épaulement (12) du pointeau de soupape est beaucoup plus petite que la surface de projection de la pointe du pointeau de soupape.

4. Soupape d'injection de combustible selon la revendication 1, avec une pièce intermédiaire (4) disposée exialement entre la garniture de soupape (2) et le corps de soupape (1 ), caractérisée en ce que le canal allant de la première chambre de pression (11 ) à la seconde chambre de pression (15) revêt la forme d'un perçage creux (20) dans le pointeau de soupape (3), tandis qu'il est prévu, partant de la seconde chambre de pression (15) une évacuation reliée à une canalisation de fuite d'huile (26), et cette évacuation comportant un étranglement hydraulique prononcé.

5. Soupape d'injction de combustible selon la revendication 4, avec une pièce creuse perforée de transmission (17) disposée centralement dans la pièce intemédiaire (4), soupape d'injection caractérisée en ce que la pièce de transmission (17) est venue d'une seule pièce avec le pointeau de soupape (3) et centre la pièce intemédiaire (4) lors du montage par l'intermédiaire d'un perçage (27).

6. Soupape d'injection de combustible selon la revendication 5, caractérisée en ce que le diamètre du perçage cylindrique (27) dans la pièce intermédiaire (4) correspond à peu près au diamètre externe du siège de pointeau de soupape (5).

7. Soupape d'injection de combustible selon la revendication 6, caractérisée en ce que le diamètre du perçage (20) dans la pointeau de soupape (3) correspond à peu près au diamètre interne du siège de pointeau de soupape (5).

8. Soupape d'injection de combustible selon la revendication 5, caractérisée en ce que l'ajustement entre la pièce de transmission (17) et la pièce intermédiaire (4) ménage un interstice défini avec une caractéristique d'étranglement.

9. Soupape d'injection de combustible selon la revendication 1, caractérisée en ce que la garniture jouant le rôle de soupape de retenue est réalisée sous la forme d'une bille (28) s'appliquant, du fait de la pression du combustible, sur une surface conique à la pointe ou bien à l'extrémité (3) dans le perçage (20).

10. Soupape d'injection de combustible selon la revendication 1, caractérisée en ce que la garniture jouant le rôle de soupape de retenue est réalisée sous la forme d'une soupape à bille sollicitée par un ressort, qui est insérée à l'extrémité côté accumulateur d'effort ou bien à la pointe du pointeau de soupape (3) dans le perçage (20).

11. Soupape d'injection de combustible selon la revendication 1, caractérisée en ce que la garniture de soupape (2) comporte plusieurs orifices de sortie (23) s'étendant radialement à peu près en forme d'étoile, qui partent du siège de pointeau de soupape (5).

12. Soupape d'injection de combustible selon la revendication 11, caractérisée en ce que la garniture de soupape (2) conjointement avec le pointeau de soupape (3) constituent une buse à téton d'étranglement.

13. Soupape d'injection de combustible selon la revendication 1, caractérisée en ce que la soupape d'injection de combustible est conçue pour une étendue de pression de combustible allant d'environ 500 à 2000 bars.

## Claims

1. A fuel injection valve for an internal combustion engine, the valve comprising a valve body (1) and an insert (2) in and along the axial extent of which a valve needle (3) is located, wherein the needle is arranged to rest at one of its axial end portions on a needle seat (5) and is actuatable - in the direction to the seat (5) - by a force originating from a force reservoir, wherein a discharge aperture in the form of at least one outlet (23) is arranged to be controlled by the needle (3), wherein fuel is arranged to be fed by a - separate - injection pump through ducts and channels (7, 8, 9, 10, 13, 20) to a first pressure chamber (11) at a pressure shoulder (12) on the needle (3) an onwards to a second pressure chamber (15), wherein the channel between the first pressure chamber (11) and the second chamber (15) is the sole feed channel to the second chamber (15) and includes an inset operable as a check valve, wherein the check valve (28) is arranged to open in the direction of flow to the second chamber and to block the flow in the opposite direction, and wherein the needle (3) is actuatable in the direction to the needle seat (5) by a force generated by the fuel pressure in the second chamber (15), characterized in that the channel between the first chamber (11) and the second chamber (15) has a first section extending from the first chamber (11 ) to the needle seat (5), a second - control - section linked to the needle seat (5) and a third section leading to the second chamber (15), that the second and third sections are connectable by at least one connecting aperture (21), and in that at least one outlet (23) in the insert (2) is located in the region of the needle seat and/or of the second section.

2. A fuel injection valve according to claim 1, characterized in that the area in the second chamber (15) determining the fuel's action of force substantially corresponds to the projected area of the needle seat area of the needle seat area in plain normal to the needle's (3) axis.

3. A fuel injection valve according to claim 1, charcterized in that the projected area at the pressure (12) on the needle is considerably smaller than the projected area of the tip of the needle.

4. A fuel injection valve according to claim 1 including an intermediate member (4) arranged in axial directin between the insert (2) and the valve body (1), characterized in that the channel between the first chamber (11) and the second chamber (15) is a bore (20) through the needle (3), that the second chamber (15) is provided with an outlet connected to an overflow line (26), and in that this outlet operates as a powerful hydraulic throttle.

5. A fuel injection valve according to claim 4 including a hollow transfer member (17) arranged in the centre of the intermediate member (4), characterized in that the member (17), which is constructed to form a one-piece component with the needle (3), serves, during assembly, to center the intermediate member (4) via a bore (27).

6. A fuel injection valve according to claim 5, characterized in that the diameter of the, cylindrical, bore (27) in the intermediate member (4) substantilly matches the external diameter of the needle seat (5).

7. A fuel injection valve according to claim 6, characterized in that the diameter of the bore (20) in the needle (3) substantially matches the internal diameter of the needle seat (5).

8. A fuel injection valve according to claim 5, characterized in that the fit between the transfer member (17) and the intermediate member (4) is such as to provide a defined gap having the characteristic of a throttle.

9. A fuel injection valve according to claim 1, characterized in that the inset operable as a check valve is a ball (28) which as a result of the pressure exerted by the fuel rests on a tapered surface in the bore (20), the tapered surface being located at the tip of the valve needle (3) or at the end thereof closest to the force reservoir.

10. A fuel injection valve according to claim 1, characterized in that the inset operable as a check valve is a spring-biased ball valve inserted into the bore (20) either at the valve needle's (3) end closest to the force reservoir or at its tip.

11. A fuel injection valve according to claim 1, characterized in that the valve insert (2) has a number of radially extending outlets (23) arranged to emanate from the needle seat (5).

12. A fuel injection valve according to claim 11, characterized in that the valve insert (2) together with the needle (3) are constructed to operate as a throttling pintle-type nozzle.

13. A fuel injection valve according to claim 1, characterized in that the valve is designed to be used for a fuel pressure range of substantially between 500 and 2000 bar.
